# EUROPÄISCHE PATENTSCHRIFT

(11) **EP 2 357 423 B1**
(45) Veröffentlichungstag und Bekanntmachung des Hinweises auf die Patenterteilung: **30.07.2014**
(21) Anmeldenummer: 09405232.1
(22) Anmeldetag: 24.12.2009
(51) Int. Cl.: F24H 1/00, F24H 1/12, A47K 7/08, F24D 17/00, E03D 9/08

(54) **Vorrichtung zum Aufbereiten von Duschwasser für ein Wasserklosett mit Unterdusche und Verfahren zum Betrieb einer solchen Vorrichtung**
Device for preparing shower water for a water closet with bidet and method for operating such a device
Dispositif de préparation d'eau de douche pour un WC doté d'une sous-douche et procédé de fonctionnement d'un tel dispositif

(43) Veröffentlichungstag der Anmeldung: 17.08.2011
(73) Patentinhaber: Geberit International AG, 8645 Jona (CH)
(72) Erfinder: Kuster, Rolf, 8640 Rapperswil (CH); Oberholzer, Marco, 8733 Eschenbach (CH); Gierer, Armin, 9607 Mosnang (CH)
(74) Vertreter: Szynka, Dirk

(56) Entgegenhaltungen:
- EP-A1- 1 548 376
- DE-A1- 2 630 671
- US-A- 3 594 826

## Beschreibung

Die Erfindung betrifft den Betrieb einer Vorrichtung zum Aufbereiten von Duschwasser für ein Wasserklosett mit Unterdusche, mit einer Leitungsanordnung, die einen Eingang aufweist, der an eine Versorgungsleitung angeschlossen ist und mit einem Ausgang, der an einen Duscharm angeschlossen ist und mit einem Heizelement zum Bereitstellen von warmem Wasser.

Solche Vorrichtungen sind im Stand der Technik seit langem bekannt. Ein Wasserklosett mit einer Unterdusche bzw. einer Warmwasserdusche erübrigt weitgehend die Verwendung von Klosettpapier. In der Praxis haben sich solche Wasserklosetts bereits ausserordentlich bewährt. Das Duschwasser muss auf Körpertemperatur erwärmt werden, damit es vom Duscharm abgegeben werden kann. Hierzu eignet sich insbesondere ein Warmwasserbehälter, wie dies bei der Vorrichtung nach der DE-A-26 30 671 offenbart ist. In diesem Warmwasserbehälter ist zur Erwärmung von Wasser eine Heizvorrichtung angeordnet, die mit einem Thermostaten gekoppelt ist. Mit Hilfe des Thermostaten wird die Wassertemperatur auf der gewünschten Höhe von beispielsweise 40° C gehalten. Die Temperaturhöhe ist verstellbar.

Die DE-A 26 30 671 liegt dem Oberbegriff des Anspruchs 1 zugrunde.

Durch die WO 2006/079231 ist eine Vorrichtung bekannt geworden, bei welcher zur Aufbereitung von körperwarmem Duschwasser ein Wasserboiler vorgesehen ist. Der Warmwasserboiler besitzt thermostatgesteuerte Heizmittel. Im Boiler wird das Boilerwasser in fest eingestellten Intervallen kurzseitig auf wenigstens 70° C erhitzt und ansonsten permanent auf wenigstens 55° C gehalten. Das kurzzeitige Erhitzen auf wenigstens 70° C ist hier vorgesehen, um im Duschwasser die Keim- und Bakterienzahl zu reduzieren. Zum Erreichen einer körperwarmen Temperatur wird das Duschwasser über ein Mischventil vor der Austrittsdüse der Unterdusche mit Leitungswasser gemischt.

Bei der Aufbereitung des Wassers in einem Warmwasserbehälter kann bei einem Durchfluss von 5.5 I/min und einer Wassertemperatur von 37° C mit einer Duschzeit von etwa 20 Sekunden gerechnet werden. Nach dieser Duschzeit nimmt dann die Wassertemperatur allmählich ab. Eine längere Duschzeit wäre mit einem grösseren Warmwasserbehälter und einem entsprechend höheren Energieverbrauch an sich möglich. Ein grösserer Wasserbehälter ist aber aus Platzgründen nicht möglich oder zumindest nicht erwünscht. Auch ein wesentlich höherer Energieverbrauch sollte vermieden werden.

Ferner wird auf die EP 1 548 376 A1 verwiesen, die mit dem Zweck der Verringerung der dauerhaften Wassertemperatur in einem Wasserspelcher vorschlägt, vor und/oder hinter diesen Warmwasserspeicher einen Durchlauferhitzer zu schalten.

Der Erfindung liegt die Aufgabe zugrunde, ein Betriebsverfahren gemäß dem Oberbegriff des Anspruchs 1 zu schaffen, das eine längere Duschzeit mit Warmwasser ermöglicht.

Die Aufgabe ist bei einem gattungsgemässen Verfahren dadurch gelöst, dass die Vorrichtung einen Energiespeicher aufweist, mit welchem der Leistungsbereich für die Bereitstellung von Duschwasser erweiterbar ist, und dadurch, dass die Vorrichtung nach einer Benutzung in einen Schlafzustand geschaltet wird und im Hinblick auf eine Benutzung überwacht wird und nach einem Erfassen eines Benutzers vor Abgabe von Duschwasser der Energiespeicher geladen wird oder nach einem Duschvorgang der Energiespeicher geladen und anschließend die Vorrichtung in den Schlafmodus geschaltet wird.

Die Vorrichtung weist also einen Energiespeicher auf, mit welchem der Leistungsbereich für die Bereitstellung von Duschwasser erweitert wird. In diesem Energiespeicher wird eine bestimmte Menge Energie zwischengespeichert. Dieser Energiespeicher steht während des Duschvorganges als zusätzliche Energiequelle zum Aufbereiten des Duschwassers zur Verfügung. Der Energiespeicher ergänzt beispielsweise einen Durchlauferhitzer. Der Durchlauferhitzer kann während des Duschvorganges dann mit der zur Verfügung stehenden Leistung beispielsweise eines angeschlossenen Stromnetzes gespiesen werden. Das Wasser des Durchlauferhitzers kann dann beispielsweise mit dem Wasser eines Warmwasserbehälters gemischt werden, welcher den Energiespeicher bildet. Dieser Warmwasserbehälter kann auf einer höheren Temperatur von beispielsweise höher als 40° C und niedriger als 90° C gehalten werden. Durch die Kombination eines solchen Durchlauferhitzers und eines Warmwasserspeichers ist beispielsweise eine Duschdauer von einer Minute bei einem Durchfluss von 5.5 I/min und einer Duschtemperatur von 37° C möglich. Anstelle eines Energiespeichers in der Form eines Warmwasserbehälters ist beispielsweise auch ein Energiespeicher in Form eines elektrischen, elektrochemischen oder chemischen Energiespeichers denkbar. Der Energiespeicher könnte beispielsweise ein Akkumulator sein, der an ein elektrisches Netz angeschlossen ist und dessen Leistung während des Duschvorganges erhöht. Nach einem Duschvorgang wird dann der Akkumulator über das Netz wieder geladen. Möglich sind auch Energiespeicher bei denen ein chemischer oder elektrochemischer Vorgang im Bedarfsfall Energie abgibt.

Nach einer Weiterbildung der Erfindung ist vorgesehen, dass der Energiespeicher ein Hochtemperaturspeicher ist, in welchem Wasser mit einer Temperatur bereitstellbar ist, welche höher ist als die Temperatur von körperwarmem Wasser. Die vorgesehene Temperatur des Hochtemperaturspeichers liegt vorzugsweise im Bereich von etwa 40° C bis 90° C. Durch Beimischen von Leitungswasser wird dann die Temperatur auf eine körperverträgliche Temperatur von beispielsweise 37° C gesenkt.

Nach einer Weiterbildung der Erfindung ist vorgesehen, dass die Leitungsanordnung einen Wasserkreislauf aufweist, der so an die Unterdusche anschliessbar ist, dass über einen ersten Leitungsast der Unterdusche nicht erwärmtes Wasser und über einen zweiten Leitungsast erwärmtes Wasser zuführbar ist. Das erwärmte Wasser und das nicht erwärmte Wasser können davor oder im Duscharm gemischt werden, so dass schliesslich körperwarmes Duschwasser den Duscharm verlässt. Das nicht erwärmte Wasser kann zudem zum Ausfahren des Duscharms und damit als Antriebsmittel verwendet werden.

Nach einer Weiterbildung der Erfindung ist der erste Leitungsast an einen Durchlauferhitzer angeschlossen. Hierbei ist vorzugsweise gemäss einer Weiterbildung der Erfindung im zweiten Leitungsast ein Warmwasserspeicher angeordnet, der über ein Umschaltventil mit dem ersten Leitungsast verbunden ist. Beim Duschvorgang kann dann das im Durchlauferhitzer erwärmte Wasser dem Warmwasserspeicher zugeführt werden, der hierbei gleichzeitig Warmwasser abgibt, das mit Wasser aus dem ersten Leitungsast gemischt wird. Dies ermöglicht einen besonders energiesparenden Betrieb. Ganz allgemein ist eine längere Duschdauer ohne wesentliche Erhöhung der erforderlichen Energie möglich.

Bei dem erfindungsgemäßen Verfahren ist insbesondere vorgesehen, dass die Vorrichtung im Ruhezustand im Schlafzustand ist und dass sie im Hinblick auf einen Benutzer überwacht wird. Wird ein Benutzer detektiert, so wird der Schlafzustand aufgehoben und vor der Abgabe von Duschwasser kann der Energiespeicher geladen werden. Im Fall eines Warmwasserbehälters wird in diesem das Duschwasser erwärmt bzw. auf eine höhere Temperatur gebracht. Die Energiezufuhr kann hier beispielsweise über ein elektrisches Netz erfolgen. Das Heizsystem kann hierbei unter Volllast arbeiten. Während des Duschvorganges findet hier vorzugsweise ein geregeltes Mischen von Speicherwasser aus dem Warmwasserbehälter und Wasser aus dem Durchlauferhitzer statt. Das Heizsystem kann hierbei weiterhin unter Volllast arbeiten. Denkbar ist hier auch ein Beimischen von Wasser, das vorher nicht erwärmt wurde. Ist der Energiespeicher beispielsweise ein Akku, so wird er während des Duschvorganges entladen, so dass die Leistung des Netzes durch die Leistung des Akkus unterstützt wird. In diesem Fall wird das Wasser beispielsweise ausschliesslich im Durchlauferhitzer erwärmt. Verglichen mit dem Stand der Technik kann hierbei somit bei gleicher Netzleistung eine längere Duschdauer erreicht werden, da Energie aus dem Akku bereitgestellt wird.

Nach dem Duschvorgang wird der Energiespeicher wieder geladen. Im Fall eines Warmwasserspeichers kann in diesem die Wassertemperatur erhöht und mittels eines Thermostaten auf einer bestimmten Temperatur gehalten werden. Im Fall eines Akkumulators wird dieser wieder über das Netz geladen. Denkbar ist auch eine Ausführung mit mehreren Energiespeichern, beispielsweise einem Warmwasserspeicher und einem Akkumulator.

Weitere vorteilhafte Merkmale ergeben sich aus den abhängigen Patentansprüchen, der nachfolgenden Beschreibung sowie der Zeichnung.

Ausführungsbeispiele der Erfindung werden nachfolgend anhand der einzigen Figur erläutert. Die Figur zeigt schematisch ein Ausführungsbeispiel einer nach dem erfindungsgemässen Verfahren zu betreibenden Vorrichtung zum Aufbereiten vom Duschwasser.

Die in der einzigen Figur gezeigte Vorrichtung 1 besitzt eine Leitungsanordnung 2 die einen Eingang 3 aufweist. Dieser Eingang 3 ist an eine hier nicht gezeigte Versorgungsleitung, beispielsweise eine Wasserdruckleitung anschliessbar. Der Anschluss kann beispielsweise über eine hier nicht gezeigte Schraubverbindung oder dergleichen erfolgen. Die Strömungsrichtung, in welcher der Leitungsanordnung Wasser zuführbar ist, ist mit dem Pfeil 18 angedeutet. Nach dem Einlass ist ein Filter 9 angeordnet, in dem das zugeführte Wasser gefiltert ist. Der Filter 9 kann ein an sich bekannter Wasserfilter sein. Nach dem Filter 9 ist in der Leitungsanordnung 2 ein Ventil 10, insbesondere ein Absperrventil angeordnet. Mit diesem kann die Zufuhr von Wasser zu den weiter unten erwähnten Elementen unterbrochen werden.

Die Leitungsanordnung 2 bildet nach dem Ventil 10 einen Wasserkreislauf. Dieser besitzt einen ersten Leitungsast 2a, in dem eine Pumpe 11 angeordnet ist, die eine an sich bekannte Wasserpumpe ist und mit der Leitungswasser einem Duscharm 5 einer hier weiter nicht gezeigten Unterdusche zuführbar ist. Zwischen der Pumpe 11 und dem Duscharm 5 sind wie gezeigt ein Regler 14 sowie ein weiteres Ventil 15 angeordnet. Das Ventil 15 ist vorzugsweise ein Regelventil, mit dem die Zufuhr von Wasser zum Duscharm 5 geregelt werden kann.

Der genannte Wasserkreislauf besitzt zudem einen zweiten Leitungsast 2b, der über eine Verbindungsleitung 19 nach der Pumpe 11 mit dem ersten Leitungsast 2a verbunden ist. Diese Verbindungsleitung 19 führt zu einem Heizelement 6, das beispielsweise und vorzugsweise ein Durchlauferhitzer ist. Der Durchlauferhitzer ist hier an eine elektrische Versorgungsleitung 13 angeschlossen. Diese Leitung 13 ist beispielsweise ein elektrisches Netz, oder eine andere geeignete Energiequelle. Über eine weitere Verbindungsleitung 2d ist das Heizelement 6 mit einem Energiespeicher 7 verbunden. Das im Heizelement 6 erwärmte Wasser kann somit über diese Verbindungsleitung 2d dem Energiespeicher 7 zugeführt werden.

Der Energiespeicher 7 ist hier beispielsweise ein Warmwasserspeicher bzw. ein Boiler, der hier ebenfalls an die Versorgungsleitung 13 angeschlossen ist und in dem beispielsweise über ein elektrisches Heizelement Wasser erwärmt und gespeichert werden kann. Der Energiespeicher 7 ist vorzugsweise thermisch isoliert, so dass der Energieverlust vermindert werden kann. Im Energiespeicher 7 kann das Wasser beispielsweise auf eine Temperatur zwischen etwa 40 bis 90° C erwärmt und gehalten werden. Über einen hier nicht gezeigten Temperaturregler kann eine vorbestimmte Temperatur gehalten werden. Geeignete Steuermittel hierzu sind dem Fachmann an sich bekannt.

Der Energiespeicher 7 ist mit einem Umschaltventil 12, das beispielsweise ein Dreiwegeventil ist, verbunden. Dieses Ventil 12 ist hier über eine weitere Verbindungsleitung 2c mit dem Eingang 3 verbunden. Über die Verbindungsleitung 2c und das Umschaltventil kann dem Energiespeicher 7 direkt Wasser zugeführt werden. Somit kann dem Energiespeicher 7 einerseits über die Verbindungsleitung 2d erwärmtes Wasser und über das Umschaltventil 12 nicht erwärmtes Wasser bzw. Wasser aus dem Eingang 3 zugeführt werden. Das Umschaltventil 12 ist zudem über den zweiten Leitungsast 2b mit dem Duscharm 5 verbunden. Zwischen dem Umschaltventil 12 und dem Duscharm 5 sind ein Regler 17 und ein Ventil 16 angeordnet. Dem Duscharm 5 kann damit über den zweiten Leitungsast 2b geregelt warmes Wasser zugeführt werden. Dieses kann mit dem Wasser aus dem ersten Leitungsast 2a gemischt werden. Sensoren zum Ermitteln der entsprechenden Wassertemperaturen sind vorgesehen, hier jedoch nicht gezeigt. Ebenfalls nicht gezeigt ist eine geeignete Steuervorrichtung, welche die genannten Ventile sowie das Heizelement 6 und den Energiespeicher 7 regeln. Ebenfalls nicht gezeigt und an sich bekannt sind Betätlgungsmittel, mit denen der Duschvorgang ausgelöst werden kann. Die Auslösung kann beispielsweise über eine Taste oder berührungslos erfolgen.

Nachfolgend wird das erfindungsgemässe Verfahren näher erläutert.

Im Ruhezustand ist der Energiespeicher 7 mit Wasser gefüllt. Das Ventil 10 ist geschlossen und die Vorrichtung 1 in einem Schlafmodus. Im Energiespeicher 7 wird eine bestimmte Temperatur, beispielsweise 40° C oder weniger gehalten. Während des Ruhezustandes wird beispielsweise über einen Sensor in einem Klosettsitz eine eventuelle Benutzung überwacht. Wird ein Benutzer festgestellt, so wird das Wasser im Energiespeicher 7 erwärmt, so dass die Temperatur schliesslich im Bereich zwischen etwa 40° C und 90° C liegt. Der Energiespeicher 7 wird somit geladen. Das Laden erfolgt hier vorzugsweise unter Volllast. Der Energiespeicher 7 wird in vergleichsweise kurzer Zeit geladen bzw. die Temperatur auf den gewünschten Wert erhöht. Gleichzeitig oder alternativ kann der Energiespeicher 8 geladen werden. Ist dieser ein Akkumulator, so wird dieser entsprechend über die Versorgungsleitungen 13 geladen.

Wird vom Benutzer der Duschvorgang ausgelöst, so wird das Umschaltventil 12 geschaltet und die Pumpe 11 aktiviert. Ebenfalls wird das Heizelement 6 eingeschaltet. Im Heizelement wird Wasser erhitzt und dieses wird dem Energiespeicher 7 zugeführt. Das Wasser aus dem Heizelement 6 wird hierbei mit dem Wasser des Energiespeichers 7 gemischt. Um die gewünschte Temperatur für den Duschvorgang zu erreichen, kann über das Umschaltventil 12 vergleichsweise kaltes Wasser über die Verbindungsleitung 2c zugeführt werden. Über den zweiten Leitungsast 2b gelangt nun Wasser zum Duscharm 5. Das Ventil 16 ist entsprechend geöffnet und geregelt. Dem Duscharm 5 kann gleichzeitig über den ersten Leitungsast 2a auch vergleichsweise kaltes Wasser zugeführt werden und beigemischt werden. Das Wasser aus dem zweiten Leitungsast 2a kann aber auch verwendet werden, um den Duscharm 5 in die Bereitschaftsstellung zu bewegen. Dies wird ebenfalls über das Ventil 15 geregelt. Das Wasser aus dem zweiten Leitungsast 2a dient somit in diesem Fall als Antriebsmittel um den Duscharm 5 zu verfahren. Hydraulisch bewegbare Duscharme 5 sind dem Fachmann an sich bekannt. Während des Duschvorganges arbeitet das Heizsystem vorzugsweise weiterhin in Volllast. Der Duschvorgang wird vom Benutzer oder selbsttätig unterbrochen. Anschliessend wird der Energiespeicher 7 wieder geladen und auf eine bestimmte Temperatur geregelt. Alternativ oder gleichzeitig kann der Energiespeicher 8 ebenfalls geladen werden. Die Vorrichtung 1 wird schliesslich wieder in den Schlafmodus versetzt. Die Vorrichtung 1 ist nun wieder für einen weiteren Duschvorgang bereit.

### BEZUGSZEICHENLISTE

- 1 :: Vorrichtung
- 2 :: Leitungsanordnung
- 2a :: erster Leitungsast
- 2b :: zweiter Leitungsast
- 2c :: Verbindungsleitung
- 2d :: Verbindungsleitung
- 3 :: Eingang
- 4 :: Ausgang
- 5 :: Duscharm
- 6 :: Heizelement
- 7 :: Energiespeicher
- 8 :: Energiespeicher
- 9 :: Filter
- 10 :: Ventil
- 11 :: Pumpe
- 12 :: Umschaltventil
- 13 :: elektrische Versorgungsleitungen
- 14 :: Regler
- 15 :: Ventil
- 16 :: Ventil
- 17 :: Regler
- 18 :: Pfeil
- 19 :: Verbindungsleitung

## Patentansprüche

1. Verfahren zum Betrieb einer Vorrichtung zum Aufbereiten von Duschwasser für ein Wasserklosett mit Unterdusche, mit einer Leitungsanordnung (2), die einen Eingang (3), der an eine Versorgungsleitung angeschlossen ist, und einen Ausgang (4), der an einen Duscharm (5) angeschlossen ist, aufweist, und mit einem Heizelement (6) zum Bereitstellen von warmem Wasser, **dadurch gekennzeichnet, dass** die Vorrichtung einen Energiespeicher (7, 8) aufweist, mit welchem der Leistungsbereich für die Bereitstellung von Duschwasser erweiterbar ist,
und dadurch, dass die Vorrichtung nach einer Benutzung in einen Schlafzustand geschaltet wird und im Hinblick auf eine Benutzung überwacht wird und nach einem Erfassen eines Benutzers vor Abgabe von Duschwasser der Energiespeicher (7, 8) geladen wird oder
nach einem Duschvorgang der Energiespeicher (7, 8) geladen und anschließend die Vorrichtung in den Schlafmodus geschaltet wird.

2. Verfahren nach Anspruch 1, **dadurch gekennzeichnet, dass** das Heizelement (6) zum Bereitstellen von warmem Wasser ein Durchlauferhitzer ist.

3. Verfahren nach Anspruch 1 oder 2, **dadurch gekennzeichnet, dass** der Energiespeicher (7, 8) ein thermischer, elektrischer, elektrochemischer oder chemischer Energiespeicher ist.

4. Verfahren nach einem der Ansprüche 1 bis 3, **dadurch gekennzeichnet, dass** der Energiespeicher (7) ein Hochtemperaturspeicher ist, in welchem Wasser mit einer Temperatur bereitstellbar ist, welche höher ist als die Temperatur von körperwarmem Wasser.

5. Verfahren nach einem der Ansprüche 1 bis 4, **dadurch gekennzeichnet, dass** die Leitungsanordnung (2) einen Wasserkreislauf aufweist, der so an die Unterdusche (5) anschliessbar ist, dass über einen ersten Leitungsast (2a) der Unterdusche (5) im Wesentlichen nicht erwärmtes Wasser und über einen zweiten Leitungsast (2b) erwärmtes Wasser zuführbar ist.

6. Verfahren nach Anspruch 5, **dadurch gekennzeichnet, dass** im ersten Leitungsast (2a) eine Wasserpumpe (11) angeordnet ist.

7. Verfahren nach Anspruch 5 oder 6, **dadurch gekennzeichnet, dass** der erste Leitungsast (2a) mit dem genannten Heizelement (6) verbunden ist.

8. Verfahren nach einem der Ansprüche 5 bis 7, **dadurch gekennzeichnet, dass** der zweite Leitungsast (2b) den Energiespeicher (7) mit dem Duscharm (5) verbindet.

9. Verfahren nach einem der Ansprüche 1 bis 8, **dadurch gekennzeichnet, dass** in Strömungsrichtung gesehen der Energiespeicher (7) nach dem Heizelement (6) angeordnet ist und dass das Heizelement (6) über eine Verbindungsleitung (D) mit dem Energiespeicher (7) verbunden ist.

10. Verfahren nach einem der Ansprüche 1 bis 9, **dadurch gekennzeichnet, dass** während eines Duschvorganges im Energiespeicher (7) Wasser aus dem Heizelement (6) mit wesentlich kälterem Wasser gemischt wird.

11. Verfahren nach Anspruch 10, **dadurch gekennzeichnet, dass** dem Energiespeicher (7) über ein Umschaltventil (12) Wasser zugeführt wird.

12. Verfahren nach einem der Ansprüche 1 bis 11, **dadurch gekennzeichnet, dass** der Duscharm (5) mit Wasser aus dem ersten Leitungsast (2a) angetrieben und insbesondere ausgefahren wird.

## Claims

1. Method of operating a device for preparing shower water for a water closet having an under-shower, comprising a line arrangement (2), which has an inlet (3) connected to a supply line and an outlet (4) connected to a shower arm (5), and comprising a heating element (6) for the provision of warm water,
**characterized by** said device comprising an energy store (7, 8) with which the power range for the provision of shower water can be extended,
and in that the device, following use, is switched into a dormant state and is monitored with regard to use, and
following detection of a user and prior to delivery of shower water, the energy store (7, 8) is charged or
following a shower operation, the energy store (7, 8) is charged, and then the device is switched into the dormant mode.

2. Method according to claim 1, **characterized in that** the heating element (6) for the provision of warm water is a continuous-flow heater.

3. Method according to claim 1 or 2, **characterized in that** the energy store (7, 8) is a thermal, electrical, electrochemical or chemical energy store.

4. Method according to one of claims 1 to 3, **characterized in that** the energy store (7) is a high-temperature store in which water can be provided at a temperature which is higher than the temperature of body-warm water.

5. Method according to one of claims 1 to 4, **characterized in that** the line arrangement (2) has a water circuit which can be connected to the undershower (5) such that the under-shower (5) can be fed substantially unwarmed water via a first line branch (2a) and warmed water via a second line branch (2b).

6. Method according to claim 5, **characterized in that** in the first line branch (2a) is arranged a water pump (11).

7. Method according to claim 5 or 6, **characterized in that** the first line branch (2a) is connected to the said heating element (6).

8. Method according to one of claims 5 to 7, **characterized in that** the second line branch (2b) connects the energy store (7) to the shower arm (5).

9. Method according to one of claims 1 to 8, **characterized in that** the energy store (7) is arranged after the heating element (6), viewed in the direction of flow, and **in that** the heating element (6) is connected to the energy store (7) by a connecting line (D).

10. Method according one of claims 1 to 9, **characterized in that**, during a shower process, water from the heating element (6) is mixed in the energy store (7) with substantially colder water.

11. Method according to claim 10, **characterized in that** water is supplied to the energy store (7) via a switching valve (12).

12. Method according to one of claims 1 to 11, **characterized in that** the shower arm (5) is driven, in particular is extended, with water from the first line branch (2a).

## Revendications

1. Procédé d'exploitation d'un dispositif de préparation d'eau de douche destinée à un WC pourvu d'une douche sous-jacente, comportant un agencement de conduite (2) qui présente une entrée (3) raccordée à une conduite d'alimentation et une sortie (4) raccordée à un bras de douche (5), et comportant un élément chauffant (6) destiné à la préparation d'eau chaude, **caractérisé en ce que** le dispositif présente un accumulateur d'énergie (7, 8) permettant d'accroître la plage productive pour la préparation de l'eau de douche,
et **en ce que** le dispositif passe à un état de repos après utilisation et demeure en surveillance eu égard à une utilisation et, après détection d'un utilisateur et avant l'émission d'eau de douche, l'accumulateur d'énergie (7, 8) se charge ou bien
après un processus de douche, l'accumulateur d'énergie (7, 8) se charge puis le dispositif passe au mode de repos.

2. Procédé selon la revendication 1, **caractérisé en ce que** l'élément chauffant (6) destiné à la préparation de l'eau chaude est un chauffe-eau instantané.

3. Procédé selon la revendication 1 ou 2, **caractérisé en ce que** l'accumulateur d'énergie (7, 8) est un accumulateur d'énergie thermique, électrique, électrochimique ou chimique.

4. Procédé selon l'une des revendications 1 à 3, **caractérisé en ce que** l'accumulateur d'énergie (7) est un accumulateur haute température dans lequel de l'eau peut être portée à une température qui est supérieure à celle de l'eau à température du corps.

5. Procédé selon l'une des revendications 1 à 4, **caractérisé en ce que** l'agencement de conduite (2) comportant un circuit d'eau qui peut être raccordé à la douche sous-jacente (5) de telle manière que la douche sous-jacente (5) peut recevoir de l'eau sensiblement non chauffée par le biais d'une première branche de conduite (2a) et de l'eau chauffée par le biais d'une seconde branche de conduite (2b).

6. Procédé selon la revendication 5, **caractérisé en ce qu'**une pompe à eau (11) est disposée dans la première branche de conduite (2a).

7. Procédé selon la revendication 5 ou 6, **caractérisé en ce que** la première branche de conduite (2a) est reliée audit élément chauffant (6).

8. Procédé selon l'une des revendications 5 à 7, **caractérisé en ce que** la seconde branche de conduite (2b) relie l'accumulateur d'énergie (7) au bras de douche (5).

9. Procédé selon l'une des revendications 1 à 8, **caractérisé en ce que**, vu dans le sens de l'écoulement, l'accumulateur d'énergie (7) est disposé en aval de l'élément chauffant (6) et **en ce que** l'élément chauffant (6) est relié à l'accumulateur d'énergie (7) par le biais d'une conduite de liaison (D).

10. Procédé selon l'une des revendications 1 à 9, **caractérisé en ce que**, lors d'un processus de douche, de l'eau provenant de l'élément chauffant (6) est mélangée, dans l'accumulateur d'énergie (7), à de l'eau sensiblement plus froide.

11. Procédé selon la revendication 10, **caractérisé en ce que** l'eau est apportée à l'accumulateur d'énergie (7) par le biais d'une vanne de commutation (12).

12. Procédé selon l'une des revendications 1 à 11, **caractérisé en ce que** le bras de douche (5) est actionné sous l'effet de l'eau issue de la première branche de conduite (2a), entraînant notamment son extension.
